# EUROPÄISCHE PATENTSCHRIFT

(11) **EP 0 993 413 B1**
(45) Veröffentlichungstag und Bekanntmachung des Hinweises auf die Patenterteilung: **31.10.2001**
(21) Anmeldenummer: 98916772.1
(22) Anmeldetag: 05.05.1998
(51) Int. Cl.: B65H 29/04

(54) **KLEMME ZUM HALTEN VON FLÄCHIGEN GEGENSTÄNDEN**
CLAMP FOR HOLDING SHEET-LIKE OBJECTS
PINCE POUR MAINTENIR DES OBJETS PLANS

(30) Priorität: 03.07.1997 CH 161397
(43) Veröffentlichungstag der Anmeldung: 19.04.2000
(73) Patentinhaber: Ferag AG, 8340 Hinwil (CH)
(72) Erfinder: MEIER, Jacques, D-8344 Bäretswil (CH)
(74) Vertreter: Patentanwälte Schaad, Balass, Menzl & Partner AG
(86) Internationale Anmeldenummer: CH9800180
(87) Internationale Veröffentlichungsnummer: WO9901367

(56) Entgegenhaltungen:
- EP-A- 0 643 001
- CH-A- 569 197
- DE-A- 2 303 424
- DE-C- 552 330
- GB-A- 1 123 381

## Beschreibung

Die vorliegende Erfindung betrifft eine Klemme zum Halten von flächigen Gegenständen gemäss dem Oberbegriff des Anspruchs 1.

Eine in der Art einer Zange ausgebildete gattungsgemässe Klemme ist in der CH-Patentschrift Nr. 569 197 und in der entsprechenden US-Patentschrift Nr. 3,948,551 offenbart. Sie weist eine an einem Halteteil fest angeordnete Klemmzunge auf. Eine Klemmbacke ist um eine rechtwinklig zur Klemmzunge verlaufende Achse von einer Offenstellung in eine Klemmstellung verschwenkbar, in der sie mit der Klemmzunge einen Klemmspalt bildet. Die Klemmzunge und die Klemmbacke sind relativ zueinander in der Erstreckung des Klemmspaltes voneinander weg in die Offenstellung und gegeneinander in ihre Klemmstellung bewegbar. Dies macht es notwendig, dass die Klemme beim Öffnen und Schliessen um 90° aus der bzw. in die durch den Gegenstand definierte Fläche gedreht wird. Es ist somit das gleichzeitige Drehen der ganzen Klemme und das Bewegen der Klemmbacke relativ zur Klemmzunge notwendig, was neben dem Platzbedarf beim Erfassen und Freigeben eines Gegenstandes eine aufwendige Steuerung erfordert. Andererseits weist diese bekannte Klemme besondere Vorteile auf. Sie ist selbsthemmend und selbsthaltend, sie trägt gegenüber der Dicke der flächigen Gegenstände praktisch nicht auf und findet dementsprechend sowohl in Schuppenformationen der Gegenstände wie auch bei der Pufferung oder Stapelung der Gegenstände - bei praktisch gleichbleibendem Platzbedarf - Platz. Darüberhinaus besitzt sie noch ein so niedriges Gewicht, so dass sie-wenn dies nötig ist - vom Gegenstand selber getragen und gehalten werden kann.

Es ist eine Aufgabe der vorliegenden Erfindung eine gattungsgemässe Klemme zu schaffen, die bei Beibehaltung der Vorteile der bekannten Klemme in der Handhabung einfacher ist.

Diese Aufgabe wird mit einer gattungsgemässen Klemme gelöst, die die Merkmale im Kennzeichen des Anspruchs 1 aufweist.

Ein Drehen der erfindungsgemässen Klemme beim Öffnen und Schliessen ist nicht mehr notwendig. Sie ist einfach im Aufbau, billig in der Herstellung und äusserst einfach in der Handhabung. Überdies wird die Klemmbacke durch Selbsthemmung in der Klemmstellung gehalten; Verriegelungselemente sind nicht nötig. Der schlanke Aufbau der Klemme ermöglicht eine Pufferung der von der Klemme gehaltenen Gegenstände auf kleinstem Raum, unter Beibehaltung der Individualisierung der Gegenstände; d.h. jeder Gegenstand ist einzeln gefasst und somit individuell handhabbar. Weiter kann die Klemme geöffnet werden, wenn in einem Puffer benachbarte Klemmen aneinander anliegen.

Bevorzugte Ausbildungsformen der erfindungsgemässen Klemme sind in den abhängigen Ansprüchen angegeben.

Die Erfindung wird nun anhand eines in der Zeichnung dargestellten Ausführungsbeispiels näher erläutert. Es zeigen rein schematisch:
- Fig. 1: in Ansicht eine erfindungsgemässe Klemme in Offenstellung;
- Fig. 2: in Seitenansicht die in der Fig. 1 gezeigte Klemme in Schliessstellung;
- Fig. 3: in einem Schnitt entlang der Linie III-III der Fig. 1 die dort gezeigte Klemme in Offenstellung;
- Fig. 4: in Seitenansicht einen Teil einer Vorrichtung mit einer Vielzahl hintereinander angeordneter Klemmen gemäss den Fig. 1 bis 3, wobei jeder der Klemme ein Druckereiprodukt zugeführt wird;
- Fig. 5: in gleicher Darstellung wie in Fig. 4 den dort gezeigten Teil der Vorrichtung mit einer Klemme während des Schliessvorgangs;
- Fig. 6: in gleicher Darstellung wie in Fig. 5 die dort gezeigte Klemme in Klemmstellung zum Halten des Druckereiprodukts;
- Fig. 7: einen weiteren Teil der in den Fig. 4 bis 6 gezeigten Vorrichtung mit einer ein Druckereiprodukt haltenden Klemme zu Beginn des Öffnungsvorgangs;
- Fig. 8: den in Fig. 7 gezeigten Teil der Vorrichtung mit einer teilweise geöffneten Klemme;
- Fig. 9: in gleicher Darstellung wie in Fig. 7 und 8 die dort gezeigte Klemme in Offenstellung;
- Fig. 10: einen weiteren Teil der in den Fig. 4 bis 9 gezeigten Vorrichtung, mit einer Vielzahl hintereinander angeordneter Klemmen, die je ein Druckereiprodukt halten und zur Pufferung aneinander anliegen;
- Fig. 11: in Ansicht und teilweise geschnitten entlang der Linie XI-XI der Fig. 12 eine Antriebsvorrichtung für die Klemmen; und
- Fig. 12: in Draufsicht die in der Fig. 11 gezeigte Antriebsvorrichtung.

Die in den Fig. 1 bis 3 gezeigte Klemme 10 weist einen im wesentlichen quaderförmigen Tragteil 12 auf. In Längsrichtung des Tragteils 12 gesehen, sind an dessen beiden Enden Führungsnasen 14 angeformt, die dazu bestimmt sind, in im Querschnitt C-förmige, gegeneinander offene Führungsschienen 16 einzugreifen. Die Klemme 10 ist dadurch gleitend in den Führungsschienen 16 verschiebbar.

An einer Seitenfläche 18 des Tragteils 12 liegt eine flächige, im wesentlichen rechteckige Klemmzunge 20 an, die mittels geeigneten Befestigungsmitteln 22, beispielsweise Schrauben oder Nieten, am Tragteil 12 befestigt ist. Die Seitenfläche 18 liegt in einer rechtwinklig zur Längsrichtung der Führungsschienen 16 verlaufenden Ebene, so dass die Klemmzunge 20 quer zu den Führungsschienen 16 auslegerartig über diese und den Tragteil 12 vorsteht. Wie dies insbesondere die Fig. 2 und 3 zeigen, ist die Klemmzunge 20 um eine zur Längsrichtung des Tragteils 12 parallel verlaufende Biegelinie 24 gebogen, so dass das freie Ende 20' der Klemmzunge 20 ungefähr in einer Ebene liegt, die durch die der Seitenfläche 18 gegenüberliegende Fläche des im Querschnitt rechteckförmigen Tragteils 12 definiert ist. Weiter weist die Klemmzunge 20 in ihrem über den Tragteil 12 vorstehenden Teil zur Gewichtsersparnis einen dreieckförmigen Durchlass 26 auf. Angrenzend an ihr freies Ende 20' ist die Klemmzunge 20 auf der bezüglich der Biegung gesehen radial innenliegenden Seite mit zwei Haftbelagsstreifen 28 versehen.

Der Tragteil 12 weist einen Führungsspalt 30 auf, der von einer flächigen, im wesentlichen rechteckförmigen, gebogenen Klemmbacke 32 durchgriffen ist. Diese ist von einer in den Fig. 1 und 3 gezeigten Offenstellung 34 durch Verschieben in Schliessrichtung S in eine in der Fig. 2 gezeigte Klemmstellung 36 bewegbar.

Die Klemmbacke 32 ist um eine parallel zur Längsrichtung des Tragteils 12 verlaufende Achse in der Art eines Kreiszylindersegments gebogen und derart am Tragteil 12 geführt, dass die Klemmzunge 20 auf der radial innenliegenden Seite der Klemmbacke 32 sich befindet. Der Führungsspalt 30 ist entsprechend der Krümmung der Klemmbacke 32 geformt.

Von ihrem, der Klemmzunge 20 zugewandten freien Ende 32' her, ist die Klemmbacke 32 mit einem etwa dreieckförmigen Einschnitt 38 versehen, wodurch zwei Klemmschenkel 40 der Klemmbacke 32 gebildet werden, die an ihrem an das freie Ende 32' angrenzenden Endbereich zu einem Klemmfuss 42 entgegen der Biegung der Klemmbacke 32 gekröpft sind. In Klemmstellung 36 bilden die Klemmfüsse 42 mit der Klemmzunge 20 einen Klemmspalt 44.

In Offenstellung 34 befindet sich die Klemmbacke 32 in einer Position, in welcher die Klemmfüsse 42 sich beim Tragteil 12 befinden. Beim Bewegen der Klemmbacke 32 aus der Offenstellung 34 in Schliessrichtung S bewegen sich die Klemmfüsse 42 entlang einer kreisförmigen Bewegungsbahn 46, die die Klemmzunge 20 in einem spitzen Winkel α schneidet. Die Bewegungsbahn 46 ist eine Kreisbahn, deren Zentrum in der Achse der Biegung der Klemmbacke 32 liegt und deren Radius dem Abstand von der Achse zur Klemmbacke 32 entspricht. Der Winkel α beträgt im gezeigten Ausführungsbeispiel ungefähr 30°. Er kann aber auch kleiner oder grösser sein; vorzugsweise ist er aber kleiner als 45°.

Beim Schliessen der Klemme 10 in Schliessrichtung S bewegen sich die Klemmfüsse 42 entlang ihrer Bewegungsbahn 46, bis sie am Haftbelagsstreifen 28 bzw. an einen an der Klemmzunge 20 anliegenden, flächigen Gegenstand zur Anlage kommt. Beim Weiterbewegen in Pfeilrichtung S gleiten die Klemmfüsse 42 entlang der ihm zugewandten Aussenseite des flächigen Erzeugnisses bzw. dem Haftbelagsstreifen 28 in Richtung zum freien Ende 20' der Klemmzunge 20 hin, wodurch die Klemmfüsse 42 aus der Bewegungsbahn 46, der sie sonst weiter folgen würden, ausgelenkt werden. Da die Klemmbacke 32 aus selbstfederndem Material, beispielsweise aus Federstahlblech, hergestellt und im Führungsspalt 30 quer zu diesem unausweichbar geführt ist, werden dadurch die Klemmfüsse 42 elastisch zurückgedrängt, wodurch eine Klemmkraft K erzeugt wird, die den flächigen Gegenstand an der Klemmzunge 20 und insbesondere die Haftbelagsstreifen 28 andrückt. Infolge des spitzen Winkels α kann keine oder nur eine kleine Kraftkomponente entgegen der Schliessrichtung S auf die Klemmbacke 32 wirken. Diese Kraftkomponente wird durch die Reibungskraft im Führungsspalt 30 ohne weiteres aufgenommen, so dass die Klemme 10 in Klemmstellung 36 selbsthaltend ist.

An dem den Klemmfüssen 42 gegenüberliegenden Ende 48 ist die Klemmbacke 32 mit seitlichen Vorsprüngen 50 versehen und rohrartig gebogen. Die Vorsprünge 50 sind dazu bestimmt, mit einem Öffnungselement zusammenzuwirken, um die Klemmbacke 32 von der Klemmstellung 36 entgegen der Schliessrichtung S in die Offenstellung 34 zu verschieben.

Der Tragteil 12 besteht aus einem Tragkörper 52 mit einer Ausnehmung 54, in die ein Keilkörper 56 eingelegt ist, der mit einer Haltenase 58 die Klemmzunge 20 hintergreift und derart in der Ausnehmung 54 gehalten ist. Der Tragkörper 52 und der Keilkörper 56 begrenzen den Führungsspalt 30.

Die Fig. 4 bis 6 zeigen einen Teil einer Vorrichtung 60 zum Verarbeiten von Druckereiprodukten 62, wie Zeitungen, Zeitschriften und dergleichen. Gezeigt ist ein Übernahmeabschnitt 64, in welchem mittels Klemmen 10 von einem Bandförderer 66 zugeführte Druckereiprodukte 62 zum Weitertransport übernommen werden. Im Übernahmeabschnitt 64 verlaufen die Führungsschienen 16 in vertikaler Richtung und die unmittelbar hintereinander angeordneten und aneinander anliegenden Klemmen 10 werden in einer Förderrichtung F von unten gegen oben kontinuierlich vorwärts bewegt. In Förderrichtung F gesehen, sind die Klemmzungen 20 der Klemmen 10 bezüglich der Klemmbacken 32 nachlaufend. Das freie Ende 20' der Klemmzungen 20 ist dem Bandförderer 66 zugewandt, der dazu bestimmt ist, die Druckereiprodukte 62 in Zuführrichtung Z in einer Schuppenformation zu transportieren, in welcher jedes Druckereiprodukt 62 auf dem nachlaufenden aufliegt. Auf der bezüglich den Führungsschienen 16 dem Bandförderer 66 gegenüberliegenden Seite ist eine Schliessvorrichtung 68 für die Klemmen 10 angeordnet. Sie weist ein in Pfeilrichtung A mit einer Geschwindigkeit v umlaufend angetriebenes endloses Zugorgan 70 auf, die grösser ist als die Geschwindigkeit v_{f}, mit welcher die Klemmen 10 bewegt werden. Am Zugorgan 70 sind im Abstand hintereinander Nocken 72 angeordnet, die dazu bestimmt sind, je mit dem Ende 48 einer Klemmbacke 32 zusammenzuwirken.

Die Zuführgeschwindigkeit des Bandförderers 66 und die Geschwindigkeit v_{f}, mit welcher die Klemmen 10 bewegt werden, sind derart aufeinander abgestimmt, dass jeder Klemme 10 ein Druckereiprodukt 62 zugeführt wird. Wie dies aus der Fig. 4 hervorgeht, untergreift jeweils eine Klemmzunge 20 das über das Ende des Bandförderers 66 vorstehende Druckereiprodukt 62 und hebt dieses in Förderrichtung F an. Etwa zum gleichen Zeitpunkt wie die betreffende Klemmzunge 20 das Druckereiprodukt 62 berührt, schlägt ein Nocken 72 der Schliessvorrichtung 68 am Ende 48 der betreffenden Klemmbacke 32 an und verschiebt diese aus der Offenstellung 34 in Schliessrichtung S; dies infolge des Unterschiedes zwischen der Geschwindigkeit v der Nocken 72 und der Geschwindigkeit v_{f} der Klemmen 10.

In der Fig. 5 ist jener Zeitpunkt während des Schliessvorgangs der Klemme 10 gezeigt, in welcher der Klemmfuss 32 mit dem Druckereiprodukt 62 in Berührung kommt. Da aber infolge seiner Eigenstabilität das Druckereiprodukt 62 noch nicht flächig an der Klemmzunge 20 anliegt, kann dieses in Zuführrichtung Z noch weiter in das Klemmenmaul eingeschoben werden, solange, bis es vom Klemmfuss 42 an den Haftbelagsstreifen 28 zur Anlage gebracht wird. Ab diesem Moment wird bei Weiterbewegung der Klemmbacke 32 in Schliessrichtung S der sich dabei verlängernde Klemmschenkel 40 in der Art einer Biegefeder gespannt, wodurch sich Klemmkraft aufbaut, mit welcher das Druckereiprodukt 62 zum Weitertransport von der Klemme 10 gehalten wird, wie dies in der Fig. 6 gezeigt ist. Es versteht sich von selbst, dass die Haftwirkung der Haftbelagsstreifen 28 auf das Druckereiprodukt 62 grösser ist als die Gleitreibung zwischen den Klemmfüssen 42 und dem Druckereiprodukt 62. Falls notwendig, kann der Klemmfuss 42 mit einem Gleitbelag versehen sein. Wie dies der Fig. 6 weiter entnehmbar ist, sind die Klemmen 10 jeweils beim Erreichen des Endes der Schliessvorrichtung 68 in Schliessstellung 36.

Die Fig. 7 bis 9 zeigen einen weiteren Teil, einen Abgabeabschnitt 74, der bereits im Zusammenhang mit den Fig. 4 bis 6 angesprochenen Vorrichtung 60. Im gezeigten Abgabeabschnitt 74 verlaufen die Führungsschienen 16 in horizontaler Richtung und die Klemmen 10 sind zum Transport der Druckereiprodukte 62 in Hängelage in Richtung gegen unten gerichtet. Die Klemmen 10 werden in Förderrichtung F bewegt. Beim Einlauf in den Abgabeabschnitt 74 befinden sich die Klemmbacken 32 in Klemmstellung 36 und halten im von ihnen und der betreffenden Klemmzunge 20 gebildeten Klemmspalt 44 je ein Druckereiprodukt 62. Auf den beiden Führungsschienen 16 ist eine keilförmige Öffnungskulisse 76 angeordnet. Im Zuge der Bewegung in Förderrichtung F kommen die beiden Vorsprünge 50 der betreffenden Klemmbacke 32 an der Öffnungskulisse 76 zur Anlage und werden im Zuge der Weiterbewegung der Klemme 10 entgegen der Schliessrichtung S in Öffnungsrichtung gezogen. Fig. 7 zeigt den Zeitpunkt, zu welchem die Vorsprünge 50 einer Klemme 10 die Öffnungskulisse 76 berühren. Im Zuge der Weiterbewegung wird die Klemmbacke 32 nach oben gezogen, wodurch die Klemmkraft K verkleinert wird. Fig. 8 zeigt den Zeitpunkt, zu welchem der Klemmfuss 42 das Druckereiprodukt 62 freigibt, so dass dieses nach unten der nächsten Verarbeitungsstation übergeben wird. Anschliessend wird die Klemmbacke 32 vollständig in Offenstellung 34 bewegt, wie dies Fig. 9 zeigt. Die Klemme 10 ist zur erneuten Aufnahme eines Druckereiprodukts 62 bereit. Die Reibungsverhältnisse im Führungsspalt 30 sind ausreichend, die Klemmbacke 32 in Offenstellung 34 zu halten.

Fig. 10 zeigt einen Pufferabschnitt 78 der Vorrichtung 60. Dieser befindet sich beispielsweise zwischen dem in den Fig. 4 bis 6 gezeigten Übernahmeabschnitt 64 und dem in den Fig. 7 bis 9 gezeigten Abgabeabschnitt 74. Im Pufferabschnitt 78 verlaufen die Führungsschienen 16 ebenfalls in horizontaler Richtung und die je mit einem Druckereiprodukt 62 bestückten Klemmen 10 liegen aneinander an. Diese Figur zeigt insbesondere, dass die Klemmen 10 in Längsrichtung der Führungsschienen 16 gesehen, sehr schlank aufgebaut sind, so dass sie im Verhältnis zur Dicke der von ihnen haltbaren Druckereiprodukte 62 kaum auftragen. Dadurch ist eine hohe Packungsdichte im Pufferabschnitt erreichbar.

In den Fig. 11 und 12 ist in Ansicht und Draufsicht ein Antriebsabschnitt 80 der Vorrichtung 60 gezeigt. Im Antriebsabschnitt 80 ist der Boden 82 der im Querschnitt C-förmigen Führungsschienen 16 entfernt. Die in den übrigen Abschnitten durch den Boden 82 miteinander verbundenen seitlichen Schenkel 84 erstrecken sich aber kontinuierlich auch durch den Antriebsabschnitt 80, um die Klemmen 10 zu führen. Die Tragteile 12 der Klemmen 10 greifen mit ihren Führungsnasen 14 in die Führungsschienen 16 ein und ihre Stirnseiten 86 sind dazu bestimmt, im Antriebsabschnitt 80 mit Mitnahmekörpern 88 einer Antriebsvorrichtung 90 zusammenzuwirken; jeder Führungsschiene 16 ist eine Antriebsvorrichtung 90 zugeordnet. Im folgenden wird eine der symmetrisch aufgebauten und angeordneten Antriebsvorrichtungen 90 beschrieben. Eine Vielzahl von Mitnahmekörpern 88 sind an einer in sich geschlossenen Kette 92 angeordnet, die um zwei parallelachsige, in Richtung der Führungsschienen 16 voneinander beabstandete Kettenräder 94 geführt ist. Eines dieser Kettenräder 94 ist mittels eines nicht gezeigten Antriebsaggregats in Förderrichtung F umlaufend angetrieben. Das förderaktive Trum 96 der Kette 92 verläuft parallel zur betreffenden Führungsschiene 16 und ist hinsichtlich dieser derart angeordnet, dass die entsprechenden Mitnahmekörper 88 zwischen den Schenkeln 84 in die Führungsschiene 16 eingreifen und reibschlüssig an den Stirnseiten 86 der Tragteile 12 der Klemmen 10 anliegen. Eine zwischen den Kettenrädern 94 angeordnete Andrück- und Führungsschiene 98 sorgt für die Aufrechterhaltung der Andrückkraft.

Wie dies aus der Fig. 12 auch erkennbar ist, sind die Klemmen 10 ausserhalb der Antriebsvorrichtung 90 in den Führungsschienen 16 frei beweglich, so dass sie zueinander einen unterschiedlichen Abstand einnehmen können.

Ein Antriebsabschnitt 80 kann sich beispielsweise mit einem Übernahmeabschnitt 64 oder einem Abgabeabschnitt 74 überlappen, um in diesen Abschnitten die Klemmen 10 in Förderrichtung F zu bewegen.

Es ist auch denkbar, dass die Klemmbacken eben ausgebildet sind und die Klemmschuhe 42 entlang einer geradlinigen Bewegungsbahn beim Schliessen und Öffnen der Klemme bewegt werden. Auch in diesem Fall schliesst die Bewegungsbahn mit der Klemmzunge einen spitzen Winkel ein.

Selbstverständlich können die Klemmen 10 sowie die Vorrichtung 60 unterschiedlich ausgebildet sein.

Erfindungsgemässe Klemmen eignen sich beispielsweise zum Einsatz in Vorrichtungen, wie sie in den WO-Patentanmeldungen PCT/CH97/00200 und PCT/CH97/00201 offenbart sind.

Als Beispiel von flexiblen, flächigen Gegenständen sind im Zusammenhang mit dem gezeigten Ausführungsbeispiel Druckereiprodukte 62 genannt. Die erfindungsgemässen Klemmen 10 eigenen sich aber auch zum Halten von steifen, flächigen Gegenständen oder unterschiedlichen flexiblen flächigen Gegenständen.

Die Gegenstände können unterschiedliche Dicke aufweisen. Beim gezeigten Ausführungsbeispiel wird mit zunehmender Dicke auch die Klemmkraft K grösser.

Die Klemmzunge kann eigenelastisch ausgebildet und dazu beispielsweise aus Federstahlblech gefertigt sein. Schlussendlich wäre es auch denkbar, die Klemmzunge elastisch und die Klemmbacke biegesteif auszubilden.

## Patentansprüche

1. Klemme zum Halten von flächigen Gegenständen, mit einer an einem Tragteil (12) fest angeordneten Klemmzunge (20) und einer am Tragteil (12) beweglich angeordneten Klemmbacke (32), die von einer Offenstellung (34) in eine Klemmstellung (36) bewegbar ist, in der die Klemmbacke (32) mit der Klemmzunge (20) einen Klemmspalt (44) für den Gegenstand (62) bildet, **dadurch gekennzeichnet, dass** die Klemmbacke (32) an ihrem freien Ende (32') einen in Klemmstellung (36) mit der Klemmzunge (20) zusammenwirkenden Klemmfuss (42) aufweist, der bei der Bewegung der Klemmbacke (32) von der Offen- (34) in die Klemmstellung (36) entlang einer mit der Klemmzunge (20) einen spitzen Winkel (α) einschliessenden Bewegungsbahn (46) bewegbar ist, und der bei Weiterbewegung nach dem Auftreffen auf den an der Klemmzunge (20) anliegenden Gegenstand (62) von diesem in Richtung quer zur Klemmzunge (20) aus der Bewegungsbahn (46) zur Erzeugung der Klemmkraft (K) elastisch zurückdrängbar ausgebildet ist.

2. Klemme nach Anspruch 1, **dadurch gekennzeichnet, dass** die Klemmbacke (32) und gegebenenfalls die Klemmzunge (20) eigenelastisch ausgebildet sind.

3. Klemme nach Anspruch 1 oder 2, **dadurch gekennzeichnet, dass** die Klemmzunge (20) eine auf den Gegenstand (62) Haftwirkung entfaltende Oberfläche (28), vorzugsweise einen Haftbelag aufweist.

4. Klemme nach einem der Ansprüche 1 bis 3, **dadurch gekennzeichnet, dass** der spitze Winkel (α) kleiner als 45°, vorzugsweise kleiner als oder etwa gleich 30° ist.

5. Klemme nach einem der Ansprüche 1 bis 4, **dadurch gekennzeichnet, dass** die Klemmbacke (32) am Tragteil (12), vorzugsweise etwa in Längsrichtung der Klemmzunge (20) translatorisch bewegbar gelagert ist.

6. Klemme nach einem der Ansprüche 1 bis 5, **dadurch gekennzeichnet, dass** die Klemmbacke (32) wenigstens annähernd die Form eines Kreiszylindermantelsegments aufweist, und die Klemmzunge (20) bezüglich der Klemmbacke (32) radial innenliegend angeordnet ist.

7. Klemme nach Anspruch 6, **dadurch gekennzeichnet, dass** das Tragteil (12) einen Führungsspalt (30) für die Klemmbacke (32) aufweist, dessen Krümmung der Krümmung der Klemmbacke (32) wenigstens annähernd entspricht.

8. Klemme nach Anspruch 7. **dadurch gekennzeichnet, dass** die Klemmbacke (32) in ihrem Endbereich (32') zur Bildung des Klemmfusses (42) entgegen der Krümmung gebogen ist.

## Claims

1. Clamp for holding flat objects, having a clamping tongue (20) permanently arranged on a supporting part (12) and a clamping jaw (32) which is arranged so as to move on the supporting part (12) and which can be moved from an open position (34) into a clamping position (36), in which the clamping jaw (32) forms, with the clamping tongue (20), a clamping gap (44) for the object (62), **characterized in that**, at its free end (32'), the clamping jaw (32) has a clamping foot (42) which, in the clamping position (36), interacts with the clamping tongue (20) and, if the clamping jaw (32) is moved from the open position (34) into the clamping position (36), can move along a movement path (46) forming an acute angle (α) with the clamping tongue (20) and, during the onward movement after encountering the object (62) resting on the clamping tongue (20), is designed such that it can be forced back resiliently by said object (62) out of the movement path (46) in the direction transverse to the clamping tongue (20), in order to produce the clamping force (K).

2. Clamp according to Claim 1, **characterized in that** the clamping jaw (32) and, if appropriate, the clamping tongue (20) are designed to be inherently resilient.

3. Clamp according to Claim 1 or 2, **characterized in that** the clamping tongue (20) has a surface (28), preferably an adhesive covering, which develops an adhesive action on the object (62).

4. Clamp according to one of Claims 1 to 3, **characterized in that** the acute angle (α) is less than 45°, preferably less than or approximately equal to 30°.

5. Clamp according to one of Claims 1 to 4, **characterized in that** the clamping jaw (32) is mounted on the supporting part (12) such that it can move laterally, preferably approximately in the longitudinal direction of the clamping tongue (20).

6. Clamp according to one of Claims 1 to 5, **characterized in that** the clamping jaw (32) has, at least approximately, the shape of a segment of a circular cylinder cover, and the clamping tongue (20) is arranged to be located radially on the inside with respect to the clamping jaw (32).

7. Clamp according to Claim 6, **characterized in that** the supporting part (12) has a guide gap (30) for the clamping jaw (32), the curvature of the said gap at least approximately corresponding to the curvature of the clamping jaw (32).

8. Clamp according to Claim 7, **characterized in that**, in its end region (32'), the clamping jaw (32) is bent in the direction opposite to the curvature, in order to form the clamping foot (42).

## Revendications

1. Pince pour soutenir des objets plans, comportant une lame de pince (20), disposée fixe, sur une pièce support (12), et un mors de pince (32) qui est disposé, mobile, sur la pièce support (12) et peut se déplacer pour passer d'une position d'ouverture (34) à une position de pincement (36) dans laquelle le mors de pince (32) forme avec la lame de pince (20) une fente de pincement (44) pour l'objet (62), **caractérisée par le fait qu'**à son extrémité libre (32'), le mors de pince (32) présente un pied de pince (42) qui, en position de pincement (36), collabore avec la lame de pince (20), le pied de pince (42), lors du mouvement du mors de pince (62) pour passer de la position d'ouverture (34) à la position de pincement (36), peut se déplacer le long d'une trajectoire (46) faisant avec la lame de pince (20) un angle aigu (α) et qui, lors de la poursuite du mouvement après sa rencontre avec l'objet (62), qui s'appuie alors sur la lame de pince (20), est conçu pour être repoussé élastiquement hors de sa trajectoire (46) par cet objet, selon une direction perpendiculaire à la lame de pince (20), pour produire la force de pincement (K).

2. Pince selon la revendication 1, **caractérisée par le fait que** le mors de pince (32) et éventuellement la lame de pince (20) sont conçus à élasticité propre.

3. Pince selon la revendication 1 ou 2, **caractérisée par le fait que** la lame de pince (20) présente une surface (28), de préférence un revêtement adhérant, qui exerce une action d'adhérence sur l'objet (32).

4. Pince selon l'une des revendications 1 à 3, **caractérisée par le fait que** l'angle aigu (α) est inférieur à 45°, de préférence inférieur ou égal à 30°.

5. Pince selon l'une des revendications 1 à 4, **caractérisée par le fait que** le mors de pince (32) est porté sur la pièce support (12) avec possibilité de se déplacer en translation, de préférence à peu près selon la direction longitudinale de la lame de pince (20).

6. Pince selon l'une des revendications 1 à 5, **caractérisée par le fait que** le mors de pince (32) présente au moins approximativement la forme d'un secteur cylindrique et que la lame de pince (20) est disposée radialement intérieurement par rapport au mors de pince (32).

7. Pince selon la revendication 6, **caractérisée par le fait que** la pièce support (12) présente, pour le mors de pince (32), une fente de guidage (30) dont la courbure correspond au moins approximativement à la courbure du mors de pince (32).

8. Pince selon la revendication 7, **caractérisée par le fait que**, dans sa zone d'extrémité (32'), le mors de pince (32) est plié à l'encontre de sa courbure pour former le pied de pince (42).
